# EUROPÄISCHE PATENTSCHRIFT

(11) **EP 4 524 342 B1**
(45) Veröffentlichungstag und Bekanntmachung des Hinweises auf die Patenterteilung: **17.06.2026**
(21) Anmeldenummer: 24198856.7
(22) Anmeldetag: 06.09.2024
(51) Int. Cl.: E04F 10/02, E04F 10/06

(54) **SENKRECHTBESCHATTUNGSSYSTEM**
VERTICAL SHADING SYSTEM
SYSTÈME D'OMBRAGE VERTICAL

(30) Priorität: 08.09.2023 DE 102023124301
(43) Veröffentlichungstag der Anmeldung: 19.03.2025
(73) Patentinhaber: Becker, Barbara, 86668 Grasheim (DE)
(72) Erfinder: Becker, Barbara, 86668 Grasheim (DE)
(74) Vertreter: Misselhorn, Hein-Martin

(56) Entgegenhaltungen:
- DE-A1- 19 719 583
- DE-A1- 3 508 851
- DE-U1- 202009 001 503
- DE-U1- 202023 101 611

## Beschreibung

Die Erfindung bezieht sich auf ein Senkrechtbeschattungssystem nach dem Oberbegriff des Anspruchs 1.

### TECHNISCHER HINTERGRUND

Markisen und insbesondere die heute allgegenwärtigen Knickarmmarkisen sind in den unterschiedlichsten Varianten zur Beschattung bekannt. Ferner sind auch Markisenbeschattungen zur besseren Wahrnehmbarkeit vor Werbetafeln bekannt. Diese schon bekannten Markisen haben mittels eines Spindel- oder eines Drahtseilzugantriebs von der Tuchwelle aus schräg nach unten ein- und ausfaltbare Arme, die das Markisentuch über den Köpfen der Terrassen- oder Balkonbenutzern in schattenspendender Position aufgespannt halten.

Wenn die Sonne noch tief im Osten oder schon tief im Westen steht, tut sich allerdings bei den bekannten Markisen das Problem auf, dass das Markisentuch von der tiefstehenden Sonne unterstrahlt wird und dadurch keine Beschattung mehr zu bieten vermag. Um diesem Problem abzuhelfen, kommen sogenannte Seitenmarkisen zum Einsatz.

Bei von Haus aus überdachten Balkonen oder Terrassen bereitet der Einbau und Einsatz von Seitenmarkisen oft keine besonderen Probleme. Hier wird in vielen Fällen so vorgegangen, dass eine Zusatzmarkise in Gestalt eines bei Nichtbenutzung in einer Kassette aufgerollten Markisentuchs montiert wird. Die Montage erfolgt dabei so, dass die Kassette mit vertikal ausgerichteter Tuchwelle an der Gebäudewand befestigt wird.

Das zum Zwecke der Beschattung in horizontaler Richtung aus der Kassette ausgezogene Markisentuch bzw. die ihm vorauseilende, vertikal verlaufende Stange, die das Markisentuch der Seitenmarkise voll aufgespannt hält, wird dann an einem Stützpfeiler eingehängt, der einen über der Terrasse befindlichen Balkon oder ein Vordach über der Terrasse oder dem Balkon abstützt.

Bei Terrassen oder Balkonen, die nicht auf einen bauseits schon bestehenden Stützpfeiler der eben beschriebenen Art zurückgreifen können, um die Markisenbahn der Seitenmarkise aufgespannt zu halten, muss ein vertikaler Hilfspfosten montiert werden. Nur so kann die horizontal aus ihrer Kassette herausgezogene Markisenbahn der Seitenmarkise so befestigt werden, dass sie aufgespannt bleibt.

Im letztgenannten Fall müssen die Benutzerinnen oder Benutzer einen unschönen oder arbeitsaufwändigen Kompromiss eingehen: Entweder steht der vertikale Hilfspfosten tagein und tagaus wie ein kahler Fahnenmast unschön nach oben über das Balkongeländer über, an dem er montiert ist, oder der vertikale Hilfspfosten muss vor und nach jeder Benutzung der Seitenmarkise an- und abmontiert werden, was unbequem ist.

Daher sind bereits Lösungen vorgeschlagen worden, bei denen die Seitenmarkise bzw. ihre Markisenbahn an der Hauptmarkise, z. B. einer Knickarmmarkise oder einer Fallarmmarkise, aufgehängt wird. Wegen der Längen- und/oder Winkelvariabilität der Knickarm- bzw. der Fallarmmarkise sind aber auch diese Lösungen nicht unproblematisch. Auch sie erfordern entweder das Eingehen von Kompromissen im Hinblick auf die Gebrauchstauglichkeit oder ziehen einen komplexen und störanfälligen Aufbau nach sich.

Ein anschauliches Beispiel hierfür bildet die vorbekannte Konstruktion, die die Fig. 8 zeigt.

Die DE 20 2009 001 503 U1 beschreibt eine Seitenmarkise mit einem Markisenarm, der eine um ihre Längsachse drehbare Markisenwelle und ein auf der Markisenwelle aufwickelbares Markisentuch umfasst.

Die DE 197 19 583 A1 beschreibt eine Markise mit einer Markisenkassette, in welcher das Markisentuch auf eine Tuchwelle aufwickelbar ist.

Die DE 35 08 851 A1 beschreibt einen fächerartig aufgeklappten Wind- oder Sonnenschutz mit Antriebseinrichtung.

Die DE 20 2023 101 611 U1 beschreibt ein Markisensystem zur Beschattung eines Gebäudes mit einer Hauptmarkise und einer Seitenmarkise.

### AUFGABE DER ERFINDUNG

Im Lichte des zuvor Gesagten ist es die Aufgabe der Erfindung, ein Senkrechtbeschattungssystem für ein Markisensystem anzugeben, das nachträglich einer Hauptmarkise hinzugefügt werden kann, ohne Rücksicht auf deren konstruktive Ausgestaltung nehmen zu müssen.

### DIE ERFINDUNGSGEMÄSSE LÖSUNG

Diese Aufgabe wird mit den Merkmalen des Anspruchs 1 gelöst. Hierzu wird ein Senkrechtbeschattungssystem bestehend aus einem Schwenkarm mit mindestes einem Volant und einer Konsole zur Befestigung des Senkrechtbeschattungssystems an einem es tragenden Bauwerk vorgeschlagen.

Die Konsole stellt hierbei eine Schwenkachse bereit, um die herum der Schwenkarm von seiner - bezogen auf seine Längsachse L - vertikalen Verstauposition in seine horizontale Beschattungsposition geschwenkt werden kann, in der der Volant vertikal von ihm herabhängen kann, wobei der Schwenkarm - in Richtung seiner Längsachse gesehen - ein konsolenseitiges und ein freies Ende aufweist.

Das Senkrechtbeschattungssystem zeichnet sich dadurch aus, dass am konsolenseitigen Ende an dem Schwenkarm - sich mitbewegend mit diesem - ein Riegel vorgesehen ist, mit dem der Schwenkarm zumindest in seiner Beschattungsposition an der Konsole arretiert werden kann. Zudem kann der Riegel durch Betätigung eines vorzugsweise im Inneren des Schwenkarms verlaufenden Zugübertragungsmittels gelüftet werden. Dieses Zugübertragungsmittel endet im Nahbereich des freien Endes des Schwenkarms.

Der angesprochene Riegel kann somit einerseits zur Arretierung des Schwenkarms zumindest in seiner Beschattungsposition genutzt werden. Andererseits kann dieser mithilfe eines einfachen Zugübertragungsmittels auch einfach gelüftet werden, um so den Schwenkarm wieder freizugeben. Das angesprochene "Lüften" geschieht bevorzugt durch ein Betätigen des Zugübertragungsmittels, sodass sich der damit verbundene Riegel zumindest so weit bewegt, dass der Schwenkarm aus seiner Arretierung freigegeben wird.

So kann auf einfache Art und Weise ein Senkrechtbeschattungssystem bereitgestellt werden, welches bequem und einfach zu bedienen ist.

Der Begriff "Volant" meint im Sinne der Erfindung einen erweiterten Volant, welcher aus einem Volant und der an ihm anschließenden Markise besteht.

Der Begriff "Nahbereich" hat im vorliegenden Fall eine weite und eine enge Bedeutung. In seinem weiteren Sinne ist der Begriff "Nahbereich" so zu verstehen, dass er den Bereich von der entlang der Längsachse L gemessenen Mitte des Schwenkarms bis über das freie Ende des Schwenkarms hinaus umfasst. In seinem engeren Sinne ist der Begriff "Nahbereich" so zu verstehen, dass er das letzte 1/6, besser das letzte 1/10 des Schwenkarms vor dessen freiem Ende meint.

### BEVORZUGTE WEITERBILDUNGSMÖGLICHKEITEN

Eine bevorzugte Ausführungsform des Senkrechtbeschattungssystems besteht darin, dass das Zugübertragungsmittel ein Seil oder eine Schnur ist oder umfasst und im Nahbereich des freien Endes des Schwenkarms eine drehbare Achse vorgesehen ist, um die herum das Seil oder die Schnur aufgewickelt werden kann, um den Riegel zu lüften. So kann ein Mechanismus zum Lüften des Riegels auf einfache Art und Weise bereitgestellt werden.

Darüber hinaus ist es besonders bevorzugt, wenn die drehbare Achse in dem Schwenkarm gelagert ist und derart außerhalb des Schwenkarms endet, dass eine bevorzugt einen Haken ausbildende Markisenkurbel angesetzt werden kann, um die Achse so zu drehen, dass der Riegel gelüftet wird. So ist kein separates Betätigungsorgan nötig und die Markisenkurbel kann angesetzt werden, um den Schwenkarm in seine Horizontalposition drehen zu können, die sich womöglich weit Überkopf befindet. Sinngemäß Gleiches kann dann nach dem Lösen des Riegels und dem anschließenden wieder Herunterschwenken des Schwenkarms durchgeführt werden.

Zudem ist es besonders bevorzugt, wenn die Konsole und der Riegel so gestaltet sind, dass der Schwenkarm aus seiner vertikalen Verstauposition in eine Position geschwenkt und dort arretiert werden kann, in der seine Längsachse L einen Winkel zwischen 30° und 60° und besser noch von 45% +/- 5% zur Horizontalen einnimmt. Das Aufklappen des Volants gestaltet sich deutlich komfortabler und zwar gerade auch dann, wenn der Schwenkarm eine Horizontalposition hat, die weit über dem Kopf des Benutzers liegt. Nimmt der Schwenkarm seine Vertikalposition ein, hängt er bevorzugt senkrecht herab. Dann ist sein freies Ende vom Benutzer gut zu erreichen. Der Benutzer nimmt den Schwenkarm und schwenkt ihn aus seiner 6 Uhr-Position z. B. in seine 8 Uhr Position, wo der Schwenkarm erstmals verrastet und so verharrt. Jetzt kann der Benutzer den Schwenkarm loslassen und hat beide Hände zur Verfügung, um die Kurbel des Volants mit ihrem Haken an einer Öse anzusetzen. Nun kann der Benutzer den Schwenkarm mit der Kurbel bequem (auch weit) nach oben heben, bis der Schwenkarm in seiner Horizontalposition weit über Kopf des Benutzers verrastet. Noch bequemer ist das Einholen des Volants. Der Bediener fädelt den Haken der Markisenkurbel in die hierfür vorgesehene Öse am Ende der drehbaren Achse ein und dreht die Achse mit der Markisenkurbel. Hierdurch rollt er das Seil oder die Schnur ein Stück weit auf und lüftet den Riegel. Nun kann er den Schwenkarm ablassen.

Darüber hinaus ist es besonders bevorzugt, wenn die Konsole so gestaltet ist, dass sie mindestens vier unterschiedliche Verriegelungspositionen bietet, derart, dass die Konsole, wenn sie mit vertikal ausgerichtetem Konsolenflansch an einem Bauwerk befestigt wird, die Verriegelung des Schwenkarms in einer ersten und einer zweiten Verriegelungsposition gestattet, wobei die Längsachse L des Schwenkarms in einer dieser Verriegelungspositionen horizontal verläuft, und wenn sie mit horizontal ausgerichtetem Konsolenflansch an einem Bauwerk befestigt wird, die Verriegelung des Schwenkarms in einer dritten und einer vierten Verriegelungsposition gestattet, wobei die Längsachse L des Schwenkarms in einer dieser Verriegelungspositionen horizontal verläuft. So kann eine Art der Konsole sowohl für die horizontale, als auch die vertikale Anbringung genutzt werden.

Weitere mögliche Ausgestaltungen, Funktionsweisen und Vorteile ergeben sich aus den abhängigen Ansprüchen und/oder der nachfolgenden Beschreibung des Ausführungsbeispiels und/oder anhand der Figuren.

### FIGURENLISTE

Die Figur 1 zeigt ein erstes Ausführungsbeispiel des Senkrechtbeschattungssystems mit einer Konsole mit zwei Rasten in geschnittener Seitenansicht mit dem Schwenkarm in der Verstauposition.
Die Figur 2 zeigt das Senkrechtbeschattungssystems aus Fig. 1 in geschnittener Seitenansicht mit dem Schwenkarm in einer nicht eingerasteten Zwischenposition.
Die Figur 3 zeigt das Senkrechtbeschattungssystems aus Fig. 1 und Fig. 2 in geschnittener Seitenansicht mit dem Schwenkarm in einer eingerasteten Zwischenposition.
Die Figur 4 zeigt das Senkrechtbeschattungssystems aus Fig. 1 bis Fig. 3 in geschnittener Seitenansicht mit dem Schwenkarm in der Beschattungsposition.
Die Figur 5 zeigt ein zweites Ausführungsbeispiel des Senkrechtbeschattungssystems mit einer Konsole mit vier Rasten in dreidimensionaler Ansicht.
Die Figur 6 zeigt eine Detailansicht der Konsole und des konsolenseitigen Endes des Schwenkarms des Senkrechtbeschattungssystems aus Fig. 5 in dreidimensionaler Ansicht.
Die Figur 7 zeigt die Konsole des Senkrechtbeschattungssystems aus Fig. 5 in dreidimensionaler Ansicht.
Die Figur 8 zeigt den Stand der Technik eines Markisensystems mit Seitenbeschattung.

### BEVORZUGTE AUSFÜHRUNGSBEISPIELE

Zunächst zeigen die Figuren Fig. 1 bis Fig. 4 ein erstes Ausführungsbeispiel des Senkrechtbeschattungssystems 1. Dieses besteht aus einem Schwenkarm 2 mit mindestes einem Volant 15 und einer Konsole 3 zur Befestigung des Senkrechtbeschattungssystems an einem es tragenden Bauwerk. Dieses tragende Bauwerk ist in diesem gezeigten, ersten Ausführungsbeispiel bevorzugt so beschaffen, dass die Konsole 3 und insbesondere der Konsolenflansch 10 der Konsole vertikal an ihm befestigt werden kann; beispielsweise eine Wand oder ein senkrechter Pfosten. Der Volant 15 ist zur besseren Übersicht nicht in den Fig. 1 bis Fig. 4 gezeigt, kann jedoch in Fig. 5 erkannt werden. Der Volant 15 stellt hierbei bevorzugt eine Rollmarkise dar, welche zumindest größtenteils im oder am Schwenkarm 2 aufgerollt werden kann. Im letztgenannten Fall ist an dem Schwenkarm meist eine Kassette befestigt, in die der Volant eingerollt werden kann, wenn er nicht gebraucht wird.

Die Konsole 3 stellt dabei eine Schwenkachse 4 bereit, um die herum der Schwenkarm 2 von seiner - bezogen auf die Längsachse L - vertikalen Verstauposition (siehe Fig. 1) in seine horizontale Beschattungsposition (siehe Fig. 4) geschwenkt werden kann. In dieser horizontalen Beschattungsposition kann der Volant 15 vertikal von dem Schwenkarm 2 herabhängen, zumindest wenn er ausgerollt ist.

Der Schwenkarm 2 weist (in Richtung seiner Längsachse L gesehen) ein konsolenseitiges Ende 5 und ein freies Ende 6 auf, wobei am konsolenseitigen Ende 5 an dem Schwenkarm 2 - sich mitbewegend mit diesem - ein Riegel 7 vorgesehen ist. Mit diesem Riegel 7 kann der Schwenkarm 2 zumindest in seiner Beschattungsposition (siehe Fig. 4) an der Konsole 3 arretiert werden und der Riegel 7 kann durch Betätigung eines vorzugsweise im Inneren des Schwenkarms 2 verlaufenden Zugübertragungsmittels 8 gelüftet werden.

Dieses Lüften geschieht bevorzugt dadurch, dass an dem Zugübertragungsmittel gezogen wird, sodass sich der damit verbundene Riegel zumindest so weit löst, dass der Schwenkarm 2 aus seiner Arretierung freigegeben wird. Das Zugübertragungsmittel 8 endet bevorzugt im Nahbereich des freien Endes 6 des Schwenkarms. Das Zugübertragungsmittel 8 ist oder umfasst bevorzugt ein aus Textil oder Metall bestehendes Seil oder eine Schnur. Denkbar wäre alternativ aber auch eine (dünne) Zugstange. Zudem ist bevorzugt im Nahbereich des freien Endes 6 des Schwenkarms 2 eine drehbare Achse 9 vorgesehen, um die herum Zugübertragungsmittel 8 aufgewickelt werden kann, um den Riegel 7 zu lüften.

Diese drehbare Ache 9 ist bevorzugt als Wickelwelle für Zugübertragungsmittel 8 - bevorzugt in Form eines Seils oder einer Schnur - ausgebildet und umfasst zudem bevorzugt eine Öse 14 (siehe Fig. 4), in welche bevorzugt eine Markisenkurbel angesetzt werden kann. Die drehbare Achse 9 ist zudem bevorzugt in dem Schwenkarm 2 gelagert und endet derart außerhalb des Schwenkarms 2, dass die bevorzugt einen Haken ausbildende Markisenkurbel an die Öse 14 angesetzt werden kann, um die Achse so zu drehen, dass der Riegel 7 gelüftet wird.

Die Konsole 3 besteht bevorzugt aus dem Konsolenflansch 10, welcher an dem tragenden Bauwerk befestigt - bevorzugt verschraubt - wird, und bevorzugt zwei identischen Konsolenwangen 11, welche an dem Konsolenflansch 10 angebracht sind. Die Konsole 3 umfasst darüber hinaus noch Rasten 12, welche sich zwischen den Konsolenwangen 11 erstrecken und welche an oder in den Konsolenwangen 11 befestigt - bevorzugt in den Konsolenwangen 11 verstemmt - sind. Im gezeigten ersten Ausführungsbeispiel umfasst die Konsole 3 zwei Rasten 12, weshalb ein Senkrechtbeschattungssystem 1, welches mit dieser Konsole 3 ausgestattet ist, bevorzugt nur in der vertikalen Ausrichtung des Konsolenflansches 10 - beispielsweise an einer Wand oder einem senkrechten Pfosten - verwendet wird. Eine Konsole 3 mit vier Rasten 12 kann wiederum sowohl in vertikaler als auch in horizontaler Ausrichtung (beispielsweise an einer Decke) genutzt werden, was im zweiten Ausführungsbeispiel näher erläutert wird.

Der Riegel 7 kann zudem bevorzugt um eine Schwenkachse 16 verschwenkt werden; beispielsweise durch Zug über das Zugübertragungsmittel 8. Zudem umfasst der Riegel 7 bevorzugt einen Fortsatz, an welchem ein Federelement 13 angebracht werden kann, das das Schwenken des Riegels 7 bevorzugt gegen das Innere des Schwenkarms 2 abstützt.

Im ersten Ausführungsbeispiel wird der Schwenkarm 2 aus der Verstauposition (siehe Fig. 1) somit in einem ersten Schritt bevorzugt so weit geschwenkt, dass der Riegel 7 an einer Raste 12 ansteht (siehe Fig. 2). Bei weiterem Verschwenken des Schwenkarms 2 wird der Riegel 7 durch den Druck der entsprechenden Raste 12 verdrängt und bevorzugt so um seine Schwenkachse 16 verschwenkt, dass der Riegel 7 an der Stirnseite der entsprechenden Raste 12 vorbeischwenkt. Durch die Federwirkung des Federelements 13 arretiert der Riegel 7 daraufhin an der Raste 12; bevorzugt so, dass der Riegel 7 unterhalb der Raste ansteht und ein weiteres Verschwenken des Schwenkarms in die Richtung seiner Verstauposition ohne ein Betätigen des Zugübertragungsmittels 8 unmöglich macht. Diese eingerastete bzw. arretierte Zwischenposition ist in Fig. 3 gezeigt. Bevorzugt wird diese eingerastete Zwischenposition erreicht, indem der Benutzer den Schwenkarm manuell aus seiner Verstauposition heraus verschwenkt. In der Verstauposition ist das freie Ende 6 des langen Schwenkarms 2 meist vom Benutzer gut erreichbar.

In dieser eingerasteten Zwischenposition weist die Längsachse L des Schwenkarms 2 bevorzugt einen Winkel zwischen 30° und 60° und besser noch von 45% +/- 5% zur Horizontalen auf.

Nach der Arretierung in dieser verrasteten Zwischenposition kann der Benutzer den Schwenkarm 2 loslassen und hat beide Hände zur Verfügung, um die Markisenkurbel des Volants 15 mit ihrem Haken an der Öse 14 anzusetzen, den die drehbare Achse 9 - bevorzugt mit einer Wickelwelle für ein Seil oder eine Schnur - außen ausbildet. Nun kann der Benutzer den Schwenkarm 2 mit der Markisenkurbel einfach und bequem auch weit oberhalb seiner eigentlichen Reichweite nach oben heben, bis der Schwenkarm 2 in seiner Horizontalposition verrastet (siehe Fig. 4). Dieses Verrasten erfolgt nach dem gleichen Prinzip wie schon bei der ersten verrasteten Zwischenposition.

Mit der angesprochenen Markisenkurbel, welche in die Öse 14 eingehängt werden kann, kann der Benutzer zudem beim Drehen ebenjener Markisenkurbel auch das Zugübertragungsmittel 8 betätigen, bevorzugt indem ein Seil oder eine Schnur auf die drehbare Achse 9 aufgewickelt wird. Hierdurch wird das Zugübertragungsmittel 8 - bevorzugt das Seil oder die Schnur - teilweise aufgewickelt, der Riegel 7 wird gelüftet und der Schwenkarm 2 wird freigegeben. Nun kann der Schwenkarm 2 abgelassen werden; bevorzugt zumindest teilweise unterstützt durch die Markisenkurbel als Halte- und Führungsstab.

Das zweite Ausführungsbeispiel des Senkrechtbeschattungssystems 1 ist in den Figuren Fig. 5 bis Fig. 7 zu erkennen. Dieses funktioniert analog zu dem ersten Ausführungsbeispiel, besitzt jedoch vier Rasten 12 anstatt den zwei Rasten 12 des ersten Ausführungsbeispiels. Dies ermöglicht die korrekte Funktionsweise des Senkrechtbeschattungssystems 1 bei einer vertikalen Montage des Konsolenflansches 10 sowie bei einer horizontalen Montage (beispielsweise an der Decke). Somit kann diese Konsole 3 sowohl für die vertikale, als auch die horizontale Montage verwendet werden und ist nicht auf eine Montageart beschränkt.

Diese Konsole 3 bietet somit mindestens vier unterschiedliche Verriegelungspositionen, derart, dass die Konsole 3, wenn sie mit vertikal ausgerichtetem Konsolenflansch 10 an einem Bauwerk befestigt wird, die Verriegelung des Schwenkarms 2 in einer ersten und einer zweiten Verriegelungsposition gestattet (analog zu dem ersten Ausführungsbeispiel), wobei die Längsachse L des Schwenkarms 2 in einer dieser Verriegelungspositionen horizontal verläuft. Wenn sie jedoch mit horizontal ausgerichtetem Konsolenflansch 10 an einem Bauwerk befestigt wird, ist auch die Verriegelung des Schwenkarms 2 in einer dritten und einer vierten Verriegelungsposition gestattet, wobei die Längsachse L des Schwenkarms in einer dieser Verriegelungspositionen horizontal verläuft.

Die Fig. 7 zeigt anschaulich die Rasten 12 einer derartigen Konsole 3, wobei diese bevorzugt vier Rasten 12 aufweist, wobei diese Rasten 12 bevorzugt - wie schon beim gezeigten ersten Ausführungsbeispiel - gegenüber des Konsolenflansches 10 geneigt ausgeführt sind. So kann die gewünschte Verrastung des Riegels 7 und auch die gewünschte horizontale und/oder vertikale Position des Schwenkarms 2 gewährleistet werden.

### BEZUGSZEICHENLISTE

- 1: Senkrechtbeschattungssystem
- 2: Schwenkarm
- 3: Konsole
- 4: Schwenkachse der Konsole
- 5: Konsolenseitiges Ende des Schwenkarms
- 6: Freies Ende des Schwenkarms
- 7: Riegel
- 8: Zugübertragungsmittel
- 9: Drehbare Achse
- 10: Konsolenflansch
- 11: Konsolenwange
- 12: Raste
- 13: Federelement
- 14: Öse
- 15: Volant
- 16: Schwenkachse des Riegels

- L: Längsachse des Schwenkarms

## Patentansprüche

1. Senkrechtbeschattungssystem (1) bestehend aus einem Schwenkarm (2) mit mindestes einem Volant (15) und einer Konsole (3) zur Befestigung des Senkrechtbeschattungssystems (1) an einem es tragenden Bauwerk, wobei die Konsole (3) eine Schwenkachse (4) bereitstellt, um die herum der Schwenkarm (2) von seiner vertikalen Verstauposition in seine horizontale Beschattungsposition geschwenkt werden kann, in der der Volant (15) vertikal von ihm herabhängen kann, wobei der Schwenkarm (2) ein konsolenseitiges Ende (5) und ein freies Ende (6) aufweist, **dadurch gekennzeichnet, dass** am konsolenseitigen Ende (5) an dem Schwenkarm (2) ein Riegel (7) vorgesehen ist, mit dem der Schwenkarm (2) zumindest in seiner Beschattungsposition an der Konsole (3) arretiert werden kann und der Riegel (7) durch Betätigung eines vorzugsweise im Inneren des Schwenkarms (2) verlaufenden Zugübertragungsmittels (8) gelüftet werden kann, das im Nahbereich des freien Endes (6) des Schwenkarms (2) endet.

2. Senkrechtbeschattungssystem (1) nach Anspruch 1, **dadurch gekennzeichnet, dass** das Zugübertragungsmittel (8) ein Seil oder eine Schnur ist oder umfasst und im Nahbereich des freien Endes (6) des Schwenkarms (2) eine drehbare Achse (9) vorgesehen ist, um die herum das Seil oder die Schnur aufgewickelt werden kann, um den Riegel (7) zu lüften.

3. Senkrechtbeschattungssystem (1) nach Anspruch 2, **dadurch gekennzeichnet, dass** die drehbare Achse (9) in dem Schwenkarm (2) gelagert ist und derart außerhalb des Schwenkarms (2) endet, dass eine bevorzugt einen Haken ausbildende Markisenkurbel angesetzt werden kann, um die drehbare Achse (9) so zu drehen, dass der Riegel (7) gelüftet wird.

4. Senkrechtbeschattungssystem (1) nach einem der vorhergehenden Ansprüche, **dadurch gekennzeichnet, dass** die Konsole (3) und der Riegel (7) so gestaltet sind, dass der Schwenkarm (2) aus seiner vertikalen Verstauposition in eine Position geschwenkt und dort arretiert werden kann, in der seine Längsachse (L) einen Winkel zwischen 30° und 60° und besser noch von 45% +/- 5% zur Horizontalen einnimmt.

5. Senkrechtbeschattungssystem (1) nach einem der vorhergehenden Ansprüche, **dadurch gekennzeichnet, dass** die Konsole (3) so gestaltet ist, dass sie mindestens vier unterschiedliche Verriegelungspositionen bietet, derart, dass die Konsole (3), wenn sie mit vertikal ausgerichtetem Konsolenflansch (10) an einem Bauwerk befestigt wird, die Verriegelung des Schwenkarms (2) in einer ersten und einer zweiten Verriegelungsposition gestattet, wobei die Längsachse (L) des Schwenkarms (2) in einer dieser Verriegelungspositionen horizontal verläuft, und wenn sie mit horizontal ausgerichtetem Konsolenflansch (10) an einem Bauwerk befestigt wird, die Verriegelung des Schwenkarms (2) in einer dritten und einer vierten Verriegelungsposition gestattet, wobei die Längsachse (L) des Schwenkarms (2) in einer dieser Verriegelungspositionen horizontal verläuft.

6. Senkrechtbeschattungssystem (1) nach einem der vorhergehenden Ansprüche, **dadurch gekennzeichnet, dass** der Riegel (7) im Schwenkarm (2) um eine Schwenkachse (16) verschwenkbar gelagert ist.

7. Senkrechtbeschattungssystem (1) nach einem der vorhergehenden Ansprüche, **dadurch gekennzeichnet, dass** mittelbar oder unmittelbar an dem Riegel (7) ein Federelement (13) angebracht ist.

8. Senkrechtbeschattungssystem (1) nach einem der vorhergehenden Ansprüche, **dadurch gekennzeichnet, dass** die Konsole (3) einen Konsolenflansch (10) und zwei sich gegenüberstehende Konsolenwangen (11) aufweist, zwischen denen Rasten (12) verlaufen.

9. Senkrechtbeschattungssystem (1) nach einem der vorhergehenden Ansprüche, **dadurch gekennzeichnet, dass** die drehbare Achse (9) eine Öse (14) - bevorzugt zum Einfädeln einer Markisenkurbel - aufweist.

10. Senkrechtbeschattungssystem (1) nach Anspruch 2 oder nach einem der vorhergehenden Ansprüche 3 bis 9 falls von Anspruch 2 abhängig, **dadurch gekennzeichnet, dass** die drehbare Achse (9) mindestens eine Lagerbuchse, ein Abstandsrohr und eine Seilklemme aufweist.

## Claims

1. Vertical shading system (1) consisting of a swivel arm (2) with at least one valance (15) and a bracket (3) for attaching the vertical shading system (1) to a supporting building, wherein the bracket (3) provides a swivel axis (4) about which the swivel arm (2) can be swivelled from its vertical stowed position into its horizontal shading position, in which the valance (15) can hang vertically from it, wherein the swivel arm (2) has a bracket-side end (5) and a free end (6), **characterised in that** a bolt (7) is provided on the bracket-side end (5) of the swivel arm (2), with which the swivel arm (2) can be locked to the bracket (3) at least in its shading position, and the bolt (7) can be lifted by actuating a tension transmission means (8) preferably extending inside the swivel arm (2), which ends in the vicinity of the free end (6) of the swivel arm (2).

2. Vertical shading system (1) according to claim 1, **characterised in that** the tension transmission means (8) is or comprises a rope or cord, and a rotatable axle (9) is provided in the vicinity of the free end (6) of the swivel arm (2), around which the rope or cord can be wound to lift the bolt (7).

3. Vertical shading system (1) according to claim 2, **characterised in that** the rotatable axle (9) is mounted in the swivel arm (2) and ends outside the swivel arm (2) in such a way that an awning crank, preferably forming a hook, can be attached to rotate the rotatable axle (9) so that the bolt (7) is lifted.

4. Vertical shading system (1) according to one of the preceding claims, **characterised in that** the bracket (3) and the bolt (7) are designed such that the swivel arm (2) can be swivelled from its vertical storage position into a position in which its longitudinal axis (L) forms an angle of between 30° and 60°, and preferably 45% +/- 5%, to the horizontal, and locked **in that** position.

5. Vertical shading system (1) according to one of the preceding claims, **characterised in that** the bracket (3) is designed to offer at least four different locking positions, such that the bracket (3), when it is attached to a building with the bracket flange (10) aligned vertically, allows the swivel arm (2) to be locked in a first and a second locking position, with the longitudinal axis (L) of the swivel arm (2) running horizontally in one of these locking positions, and when it is attached to a building with the bracket flange (10) aligned horizontally, it allows the swivel arm (2) to be locked in a third and a fourth locking position, with the longitudinal axis (L) of the swivel arm (2) running horizontally in one of these locking positions.

6. Vertical shading system (1) according to one of the preceding claims, **characterised in that** the bolt (7) is mounted in the swivel arm (2) so that it can pivot about a pivot axis (16).

7. Vertical shading system (1) according to one of the preceding claims, **characterised in that** a spring element (13) is attached directly or indirectly to the bolt (7).

8. Vertical shading system (1) according to one of the preceding claims, **characterised in that** the bracket (3) has a bracket flange (10) and two opposing bracket cheeks (11) between which detents (12) extend.

9. Vertical shading system (1) according to one of the preceding claims, **characterised in that** the rotatable axle (9) has an eyelet (14) - preferably for threading an awning crank.

10. Vertical shading system (1) according to claim 2 or according to one of the preceding claims 3 to 9 if dependent on claim 2, **characterised in that** the rotatable axle (9) has at least one bearing bushing, a spacer tube and a rope clamp.

## Revendications

1. Système d'ombrage vertical (1) composé d'un bras pivotant (2) avec au moins un volant (15) et d'une console (3) pour fixer le système d'ombrage vertical (1) à une bâtiment qui le supporte, la console (3) fournissant un axe de pivotement (4) autour duquel le bras pivotant (2) peut pivoter de sa position de rangement verticale à sa position d'ombrage horizontale dans laquelle le volant (15) peut pendre verticalement à partir de celui-ci, le bras pivotant (2) présentant une extrémité côté console (5) et une extrémité libre (6), **caractérisé en ce qu'**un verrou (7) est prévu à l'extrémité côté console (5) du bras pivotant (2), avec lequel le bras pivotant (2) peut être bloqué au moins dans sa position d'ombrage sur la console (3) et le verrou (7) peut être débloqué en actionnant un moyen de transmission de traction (8) s'étendant de préférence à l'intérieur du bras pivotant (2) et se terminant à proximité de l'extrémité libre (6) du bras pivotant (2).

2. Système d'ombrage vertical (1) selon la revendication 1, **caractérisé en ce que** le moyen de transmission de traction (8) est ou comprend un câble ou une corde et qu'un axe rotatif (9) est prévu à proximité de l'extrémité libre (6) du bras pivotant (2), autour duquel le câble ou la corde peut être enroulé pour relever le verrou (7).

3. Système d'ombrage vertical (1) selon la revendication 2, **caractérisé en ce que** l'axe rotatif (9) est logé dans le bras pivotant (2) et se termine à l'extérieur du bras pivotant (2) de manière à pouvoir y fixer une manivelle d'auvent formant de préférence un crochet afin de faire tourner l'axe rotatif (9) de manière à relever le verrou (7).

4. Système d'ombrage vertical (1) selon l'une des revendications précédentes, **caractérisé en ce que** la console (3) et le verrou (7) sont conçus de telle sorte que le bras pivotant (2) peut être pivoté depuis sa position de rangement verticale vers une position dans laquelle son axe longitudinal (L) forme un angle compris entre 30° et 60°, et de préférence de 45 % +/- 5 %, par rapport à l'horizontale, et y être bloqué.

5. Système d'ombrage vertical (1) selon l'une des revendications précédentes, **caractérisé en ce que** la console (3) est conçue de manière à offrir au moins quatre positions de verrouillage différentes, de telle sorte que la console (3),
lorsqu'elle est fixée à un bâtiment avec la bride de console (10) orientée verticalement, permet le verrouillage du bras pivotant (2) dans une première et une deuxième position de verrouillage, l'axe longitudinal (L) du bras pivotant (2) s'étendant horizontalement dans l'une de ces positions de verrouillage, et lorsqu'elle est fixée à un bâtiment avec la bride de console (10) orientée horizontalement, elle permet le verrouillage du bras pivotant (2) dans une troisième et une quatrième position de verrouillage, l'axe longitudinal (L) du bras pivotant (2) s'étendant horizontalement dans l'une de ces positions de verrouillage.

6. Système d'ombrage vertical (1) selon l'une des revendications précédentes, **caractérisé en ce que** le verrou (7) est monté dans le bras pivotant (2) de manière à pouvoir pivoter autour d'un axe de pivotement (16).

7. Système d'ombrage vertical (1) selon l'une des revendications précédentes, **caractérisé en ce qu'**un élément à ressort (13) est monté directement ou indirectement sur le verrou (7).

8. Système d'ombrage vertical (1) selon l'une des revendications précédentes, **caractérisé en ce que** la console (3) comporte une bride de console (10) et deux joues de console (11) opposées entre lesquelles s'étendent des crans (12).

9. Système d'ombrage vertical (1) selon l'une des revendications précédentes, **caractérisé en ce que** l'axe rotatif (9) comporte un œillet (14), de préférence pour enfiler une manivelle de store.

10. Système d'ombrage vertical (1) selon la revendication 2 ou selon l'une des revendications 3 à 9 précédentes si dépendant de la revendication 2, **caractérisé en ce que** l'axe rotatif (9) comporte au moins une douille de palier, un tube d'écartement et un serre-câble.
